# FASCICULE DE BREVET EUROPEEN

(11) **EP 2 916 670 B1**
(45) Date de publication et mention de la délivrance du brevet: **03.08.2016**
(21) Numéro de dépôt: 13801649.8
(22) Date de dépôt: 12.11.2013
(51) Int. Cl.: A41C 3/10

(54) **BONNET DE SOUTIEN-GORGE À EFFET AMPLIFICATEUR**
BÜSTENHALTERKÖRBCHEN MIT VERGRÖSSERUNGSWIRKUNG
BRA CUP HAVING AN ENHANCING EFFECT

(30) Priorité: 12.11.2012 FR 1260728
(43) Date de publication de la demande: 16.09.2015
(73) Titulaire: Dbapparel Operations, 92500 Rueil Malmaison (FR)
(72) Inventeur: TURLAN, Manon, F-71710 Marmagne (FR)
(74) Mandataire: Conroy, John
(86) Numéro de dépôt international: PCT/FR2013/052709
(87) Numéro de publication internationale: WO 2014/072666

(56) Documents cités:
- WO-A1-2006/025754
- FR-A1- 2 972 905
- GB-A- 484 367
- US-A- 6 142 852

## Description

L'invention concerne un bonnet de soutien-gorge léger pour procurer un effet amplificateur de poitrine dit « push-up ».

On connait de nombreux bonnets qui sont conçus pour réaliser un soutien-gorge à effet dit « push-up », qui permet d'augmenter visuellement la taille de la poitrine d'une taille ou plus.

Le document FR-A-2972905 décrit et représente une structure de bonnet de soutien-gorge qui comporte une couche extérieure et une couche intérieure contrecollées renfermant entre elles une poche contenant un matériau malléable, en gel de silicone selon ce document.

La poche est constituée de deux films polymériques fins qui sont scellés l'un à l'autre de façon étanche pour emprisonner le gel de silicone.

Bien que ce type de bonnet remplisse son rôle d'effet amplificateur de la poitrine, la présence du matériau de remplissage de la poche présente notamment l'inconvénient d'apporter un poids supplémentaire au soutien-gorge qui peut nuire au confort. Un bonnet de soutien-gorge avec les caracteristiques du préambule de la revendication 1 est décrit dans le document US-6.142.852-A

L'invention vise notamment à palier ce problème en proposant un bonnet alléger permettant un effet dit « push-up ».

De plus, l'invention vise à proposer un bonnet de conception simplifiée qui ne nécessite pas de poche rapportée pour retenir un matériau de remplissage.

Dans ce but, l'invention propose un bonnet de soutien-gorge qui comporte une coque extérieure formant un creux de forme globalement hémisphérique et qui est délimité par un bord périphérique, caractérisé en ce que le bonnet comporte au moins une peau intérieure formant doublure qui est fixée sur le bord périphérique du bonnet et qui couvre en partie le creux formé par la coque extérieure, en délimitant un espace avec la coque extérieure, et en ce que la peau intérieure est adaptée pour être mise sous tension lorsque le bonnet est placé sur une poitrine.

Une telle conception permet à la peau intérieure de pousser la poitrine vers le décolleté pour provoquer une effet amplificateur, sans ajouter de coussinet.

Selon une autre caractéristique, la peau intérieure couvre sensiblement une moitié latérale du bonnet.

Cette caractéristique permet de guider la potine vers la partie décolleté du bonnet.

De plus, la peau intérieure comporte un bord latéral qui s'étend en travers du bonnet depuis un tronçon supérieur du bord périphérique du bonnet, jusqu'à un tronçon inférieur du bord périphérique du bonnet, la peau intérieure étant agencée de façon à pousser la poitrine vers une partie décolletée du bonnet.

En outre, la peau intérieure est fixée sur le bord périphérique du bonnet au moyen d'une couture.

Selon un autre aspect, la peau intérieure est réalisée en tissu extensible du type tulle.

Ce type de matériau est respirant, confortable et extensible.

De plus, la peau intérieure est apte à être étendue élastiquement selon une fourchette comprise entre cinquante pour cent et cent cinquante pour cent par rapport à un état initial de repos.

Selon un autre aspect, la coque extérieure est réalisée en mousse polyuréthane thermoformée.

De plus, la coque extérieure présente une épaisseur comprise entre 8 et 15 millimètres avant thermoformage.

Enfin, la coque extérieure présente une épaisseur comprise entre 3 et 6 millimètres après thermoformage.

L'invention concerne aussi un soutien-gorge comportant une paire de bonnets décrits précédemment.

D'autres caractéristiques et avantages de l'invention apparaîtront à la lecture de la description détaillée qui suit pour la compréhension de laquelle on se reportera aux dessins annexés dans lesquels :
- la figure 1 est une vue d'ensemble en perspective, qui illustre un soutien-gorge comportant un premier bonnet gauche et un second bonnet droit selon l'invention ;
- la figure 2 est une vue de détail en perspective, qui illustre l'espace délimité entre la coque extérieure et la peau intérieure du premier bonnet gauche de la figure 1 ;
- la figure 3 est une vue en section selon la ligne 3-3 de la figure 1, qui illustre le profil du premier bonnet gauche de la figure 1.

Dans la description et les revendications, on utilisera à titre non limitatif les expressions « supérieur» et « inférieur» en référence à la partie supérieure et à la partie inférieure respectivement de la figure 1.

De plus, pour clarifier la description et les revendications, on adoptera à titre non limitatif la terminologie longitudinal, vertical et transversal en référence au trièdre L, V, T indiqué aux figures 1 et 2.

On a représenté à la figure 1 un soutien-gorge 10 qui comporte un premier bonnet 12 gauche et un second bonnet 14 droit qui sont alignés transversalement et qui sont reliés entre eux par une pièce centrale 16 de maintien.

De plus, le soutien-gorge 10 est équipé d'une bande de fixation 18 dorsale qui est formée par une première partie 20 reliée sur le premier bonnet 12 et par une seconde partie 22 reliée sur le second bonnet 14.

La bande de fixation 18 est pourvue d'un moyen d'attache, qui comporte une agrafe 26 montée sur la première partie 20 de la bande de fixation 18 et une série de crans (non représentés) complémentaires montés sur la seconde partie 22 de la bande de fixation 18.

Complémentairement, le soutien-gorge 10 comporte une paire de bretelles 28 permettant le port du soutien-gorge 10 sur les épaules de la personne qui le porte.

Chaque bonnet 12, 14 est délimité par un bord périphérique 32 qui comporte un tronçon supérieur 34 formant décolleté et un tronçon inférieur 36 logeant une armature rapportée, comme une armature métallique.

De plus, chaque bonnet 12, 14 comporte une coque extérieure 38 formant un creux 40 de forme globalement hémisphérique, bombé vers l'avant selon une direction longitudinale, comme on peut le voir illustré schématiquement par les pointillés et la flèche de la figure 2.

Le premier bonnet 12 gauche et le second bonnet 14 droit étant similaires et agencés de façon symétrique pour former le soutien-gorge 10, seul le premier bonnet 12 gauche, appelé « bonnet » dans la suite de la description, sera décrit en détail.

Le bonnet 12 comporte une peau intérieure 42 formant doublure qui est fixée sur le bord périphérique 32 délimitant le bonnet 12, au moyen d'une couture par exemple.

En référence aux figures 2 et 3, la peau intérieure 42 couvre en partie le creux 40 formé par la coque extérieure 38, en délimitant un espace vide avec la coque extérieure 38 qui est illustré par la flèche de la figure 2.

La peau intérieure 42 couvre sensiblement une moitié latérale du bonnet 12, qui est opposée à la partie décolletée du bonnet 12, de sorte que la peau intérieure 42 pousse la poitrine vers le décolleté, c'est-à-dire vers la partie centrale et vers le haut du soutien-gorge 10.

Plus particulièrement, la peau intérieure 34 comporte un bord latéral 44 qui s'étend en travers du bonnet 12 depuis le tronçon supérieur 34, jusqu'au tronçon inférieur 36 du bord périphérique 32 du bonnet 12.

La peau intérieure 34, dans une position de repos dans laquelle le bonnet 12 n'est pas porté, est plus ou moins tendue selon l'effet amplificateur désiré.

A l'inverse, la peau intérieure 34, dans une position active dans laquelle le bonnet est porté par une personne, est mise sous tension de façon à pousser la poitrine vers une partie décolletée du bonnet 12.

Dans ce but, la peau intérieure 34 est apte à être étendue élastiquement selon une fourchette comprise entre cinquante pour cent et cent cinquante pour cent par rapport à un état initial de repos, par exemple.

Selon un autre aspect, la peau intérieure 34 est réalisée en tissu extensible du type tulle, par exemple en tissu connu sous la dénomination « powernet » qui désigne un tissu nerveux réalisé à partir de fibres en élasthanne et de fibres en nylon.

De plus, la coque extérieure 38 est réalisée en mousse polyuréthane thermoformée.

La coque extérieure 38 est conçue pour ne peu ou pas se déformer lorsque le bonnet 12 est porté par une personne.

Dans ce but, à titre indicatif, la coque extérieure 38 présente une épaisseur comprise entre 8 et 15 millimètres avant thermoformage, et une épaisseur comprise entre 3 et 6 millimètres après thermoformage.

Selon une variante de réalisation non représentée, le bonnet 12 comporte une pluralité de peaux intérieures qui se recouvrent entre elles, en totalité ou en partie, de façon à jouer sur l'extensibilité et la résistance élastique de l'ensemble constitué par les peaux intérieures.

## Revendications

1. Bonnet (12) de soutien-gorge (10) qui comporte une coque extérieure (38) formant un creux (40) de forme globalement hémisphérique et qui est délimité par un bord périphérique (32), le bonnet (12) comporte au moins une peau intérieure (42) formant doublure qui est fixée sur le bord périphérique (32) du bonnet (12) et qui couvre en partie le creux (40) formé par la coque extérieure (38), en délimitant un espace avec la coque extérieure (38), et en ce que la peau intérieure (42) est adaptée pour être mise sous tension lorsque le bonnet (12) est placé sur une poitrine **caractérisé en ce que** la peau intérieure (42) comporte un bord latéral (44) qui s'étend en travers du bonnet (12) depuis un tronçon supérieur (34) du bord périphérique (32) du bonnet (12), jusqu'à un tronçon inférieur (36) du bord périphérique (32) du bonnet (12), la peau intérieure (42) étant agencée de façon à pousser la poitrine vers une partie décolletée du bonnet (12).

2. Bonnet (1 2) de soutien-gorge (10) selon la revendication 1, **caractérisé en ce que** la peau intérieure (42) couvre sensiblement une moitié latérale du bonnet (12).

3. Bonnet (1 2) de soutien-gorge (10) selon l'une quelconque des revendications précédentes, **caractérisé en ce que** la peau intérieure (42) est fixée sur le bord périphérique (32) du bonnet (12) au moyen d'une couture.

4. Bonnet (1 2) de soutien-gorge (10) selon l'une quelconque des revendications précédentes, **caractérisé en ce que** la peau intérieure (42) est réalisée en tissu extensible du type tulle.

5. Bonnet (1 2) de soutien-gorge (10) selon l'une quelconque des revendications précédentes, **caractérisé en ce que** la peau intérieure (42) est apte à être étendue élastiquement selon une fourchette comprise entre cinquante pour cent et cent cinquante pour cent par rapport à un état initial de repos.

6. Bonnet (1 2) de soutien-gorge (10) selon l'une quelconque des revendications précédentes, **caractérisé en ce que** la coque extérieure (38) est réalisée en mousse polyuréthane thermoformée.

7. Bonnet (1 2) de soutien-gorge (10) selon la revendication 6, **caractérisé en ce que** la coque extérieure (38) présente une épaisseur comprise entre 8 et 15 millimètres avant thermoformage.

8. Bonnet (12) de soutien-gorge (10) selon l'une quelconque des revendications 6 ou 7, **caractérisé en ce que** la coque extérieure (38) présente une épaisseur comprise entre 3 et 6 millimètres après thermoformage.

9. Soutien-gorge comportant une paire de bonnets (12, 14) selon l'une quelconque des revendications précédentes.

## Patentansprüche

1. Körbchen (12) eines Büstenhalters (10), das eine Außenschale (38) aufweist, die eine Mulde (40) von im Wesentlichen halbkugelförmiger Form bildet und die von einem Umfangsrand (32) begrenzt ist, das Körbchen (12) mindestens eine Innenhaut (42) aufweist, die ein Futter bildet, die an dem Umfangsrand (32) des Körbchens (12) befestigt ist und teilweise die Mulde (40) bedeckt, die durch die Außenschale (38) gebildet ist, indem sie einen Raum mit der Außenschale (38) begrenzt, und dass die Innenhaut (42) geeignet ist, um unter Spannung gesetzt zu werden, wenn das Körbchen (12) auf einer Brust angeordnet ist, **dadurch gekennzeichnet, dass** die Innenhaut (42) einen seitlichen Rand (44) aufweist, der sich in Querrichtung des Körbchens (12) von einem oberen Abschnitt (34) des Umfangsrands (32) des Körbchens (12) bis zu einem unteren Abschnitt (36) des Umfangsrands (32) des Körbchens (12) erstreckt, wobei die Innenhaut (42) derart angeordnet ist, um die Brust zu einem ausgeschnittenen Teil des Körbchens (12) zu drücken.

2. Körbchen (12) eines Büstenhalters (10) nach Anspruch 1, **dadurch gekennzeichnet, dass** die Innenhaut (42) im Wesentlichen eine seitliche Hälfte des Körbchens (12) bedeckt.

3. Körbchen (12) eines Büstenhalters (10) nach einem der vorhergehenden Ansprüche, **dadurch gekennzeichnet, dass** die Innenhaut (42) mittels einer Naht auf dem Umfangsrand (32) des Körbchens (12) befestigt ist.

4. Körbchen (12) eines Büstenhalters (10) nach einem der vorhergehenden Ansprüche, **dadurch gekennzeichnet, dass** die Innenhaut (42) aus einem dehnbaren Stoff vom Typ des Tülls hergestellt ist.

5. Körbchen (12) eines Büstenhalters (10) nach einem der vorhergehenden Ansprüche, **dadurch gekennzeichnet, dass** die Innenhaut (42) geeignet ist, um nach einem Bereich, der zwischen fünfzig Prozent und hundertfünfzig Prozent im Vergleich zu einem anfänglichen Ruhezustand liegt, elastisch ausgedehnt zu werden.

6. Körbchen (12) eines Büstenhalters (10) nach einem der vorhergehenden Ansprüche, **dadurch gekennzeichnet, dass** die Außenschale (38) aus einem thermogeformten Polyurethanschaum hergestellt ist.

7. Körbchen (12) eines Büstenhalters (10) nach Anspruch 6, **dadurch gekennzeichnet, dass** die Außenschale (38) eine Dicke aufweist, die vor dem Thermoformen zwischen 8 und 15 Millimetern liegt.

8. Körbchen (12) eines Büstenhalters (10) nach einem der Ansprüche 6 oder 7, **dadurch gekennzeichnet, dass** die Außenschale (38) eine Dicke aufweist, die nach dem Thermoformen zwischen 3 und 6 Millimetern liegt.

9. Büstenhalter, umfassend ein Paar Körbchen (12, 14) nach einem der vorhergehenden Ansprüche.

## Claims

1. Bra (10) cup (12) comprising an outer shell (38) forming a hollow (40) of hemispherical overall shape and which is delimited by a peripheral edge (32), the cup (12) has at least one inner skin (42) forming a lining which is fixed to the peripheral edge (32) of the cup (12) and partially covers the hollow (40) formed by the outer shell (38), thereby delimiting a space with the outer shell (38) and in that the inner skin (42) is designed to be placed under tension when the cup (12) is placed over a bust, **characterized in that** the inner skin (42) comprises a lateral edge (44) which extends across the cup (12) from an upper portion (34) of the peripheral edge (32) of the cup (12) as far as a lower portion (36) of the peripheral edge (32) of the cup (12), the inner skin (42) being designed to push the bust up towards a low-cut part of the cup (12).

2. Bra (10) cup (12) according to Claim 1, **characterized in that** the interior skin (42) covers substantially a lateral half of the cup (12).

3. Bra (10) cup (12) according to either one of the preceding claims, **characterized in that** the inner skin (42) is fixed to the peripheral edge (32) of the cup (12) by stitching.

4. Bra (10) cup (12) according to any one of the preceding claims, **characterized in that** the inner skin (42) is made of a stretchy fabric of the tulle type.

5. Bra (10) cup (12) according to any one of the preceding claims, **characterized in that** the inner skin (42) can be stretched elastically within a band of between 50% and 150% with respect to an initial state of rest.

6. Bra (10) cup (12) according to any one of the preceding claims, **characterized in that** the outer shell (38) is made of a thermoformed polyurethane foam.

7. Bra (10) cup (12) according to Claim 6, **characterized in that** the outer shell (38) has a thickness of between 8 and 15 millimetres prior to thermoforming.

8. Bra (10) cup (12) according to either one of Claims 6 and 7, **characterized in that** the outer shell (38) has a thickness of between 3 and 6 millimetres after thermoforming.

9. Bra comprising a pair of cups (12, 14) according to any one of the preceding claims.
